# EUROPÄISCHE PATENTSCHRIFT

(11) **EP 4 364 249 B1**
(45) Veröffentlichungstag und Bekanntmachung des Hinweises auf die Patenterteilung: **06.08.2025**
(21) Anmeldenummer: 22743756.3
(22) Anmeldetag: 29.06.2022
(51) Int. Cl.: H01R 13/405, H01R 13/58

(54) **STECKVERBINDUNG FÜR AIRBAG-ZÜNDSYSTEME**
PLUG CONNECTION FOR AIRBAG DEPLOYMENT SYSTEMS
CONNEXION À FICHE POUR SYSTÈMES DE DÉPLOIEMENT DE COUSSIN DE SÉCURITÉ GONFLABLE

(30) Priorität: 01.07.2021 DE 102021117003
(43) Veröffentlichungstag der Anmeldung: 08.05.2024
(73) Patentinhaber: Amphenol-Tuchel Electronics GmbH, 74080 Heilbronnn (DE)
(72) Erfinder: ANNECKE, Alfred, 74080 Heilbronn (DE)
(74) Vertreter: Staeger & Sperling Partnerschaftsgesellschaft mbB
(86) Internationale Anmeldenummer: PCT/EP2022/067835
(87) Internationale Veröffentlichungsnummer: WO 2023/275115

(56) Entgegenhaltungen:
- DE-A1- 10 146 430
- DE-A1- 3 823 598
- DE-B3- 102004 061 663
- JP-A- 2007 087 681

## Beschreibung

Die Erfindung betrifft eine Steckverbindung für Airbag-Zündsysteme, aufweisend ein Airbag-Anzündergehäuse und einen Airbagstecker, aufweisend einen Kontaktträger, in dem zwei Kontaktelemente und jeweils ein an den Kontaktelementen angeschlagener verformungsfähiger Leiter angeordnet sind, wobei der Kontaktträger wenigstens bereichsweise mit einem Umgehäuse versehen ist, welches mittels einer Umspritzung mit Umspritzungsmaterial hergestellt ist, wobei das Umgehäuse eine Kontur zur mechanischen Verriegelung mit einer Rastkontur des Anzündergehäuses und gleichzeitiger Dichtfunktion aufweist.

Zur Kontaktierung oder Herstellung lösbarer elektrisch leitender Verbindungen werden Steckverbindungen in unterschiedlichsten Ausbildungen und Varianten eingesetzt. Steckverbindungslösungen sind in einer Vielzahl verschiedener Ausbildungen verfügbar, beispielsweise hinsichtlich der Polzahl, elektrischer Leistungen und der Konditionierung unterschiedlichster äußerer Einwirkungen wie Feuchte, Temperatur, korrosive Medien oder mechanischer Belastungen.

Je nach Umgebungsbedingungen und den sich daraus ergebenden Einwirkungen auf Steckverbindungen muss sichergestellt sein, dass die Kontaktierungsaufgabe dauerhaft, zuverlässig und störungsfrei realisiert wird. Um dieses Ziel zu erreichen sind Schutzarten definiert worden, welche durch IP-Codes (IP = International Protection) ausgedrückt werden und denen Prüfungsverfahren mit verschiedenen Umgebungsbedingungen hinterlegt sind.

Steckverbinder, insbesondere zur Realisierung verschiedener Schutzarten bzw. IP-Codes, IP-Klassen sind in vielen Fällen von Gehäusen umschlossen, eingehaust, teil- oder vollständig abgedichtet oder auch abgeschirmt. Andere Anforderung wie beispielsweise Abdichtung der Kontaktierungselemente, Zugentlastung der angeschlagenen elektrisch leitenden Kabel und Leitungen, Kontaktierungsvielzahl auf engem Raum usw. können weitere besondere Anforderungen an Kontaktträger nach sich ziehen.

Elektrische Steckverbinder müssen im Kraftfahrzeugbereich, in schmutzigen, feuchten oder chemisch aggressiven Umgebungen dauerhaft eine einwandfreie Übertragung von elektrischen Signalen und elektrischer Leistung gewährleisten. Aufgrund der großen Bandbreite von Anwendungen für Steckverbinder sind eine große Anzahl von speziell optimierten Steckverbindern bekannt.

Insbesondere bei sicherheitskritischen elektrischen Verbindungen, wie beispielsweise einer elektrisch leitenden Verbindung zwischen einem Zünder, z. B. eines Airbags oder einer Gurtstraffeinrichtung und einem elektrischen Steuergerät eines Insassen-Rückhaltesystems in einem Kraftfahrzeug, werden hohe Anforderungen an die lösbare elektrische Kontaktierung gestellt. Ein in dieser Funktion eingesetzter elektrischer Airbag-Steckverbinder muss fehlerfrei arbeiten und kompakt ausgelegt sein. Hierbei muss der Airbag-Steckverbinder einerseits dem Zünder des Airbags ein Auslösesignal absolut zuverlässig übermitteln und andererseits dürfen elektrische Störsignale, die z. B. aufgrund von Spannungsspitzen in der Fahrzeugelektronik ausgelöst werden, keine unbeabsichtigte Zündung des Airbags auslösen.

Um die besonders anspruchsvolle Aufgabe der Kontaktierung von Airbag-Zündsystemen zu lösen sind unterschiedliche Konzepte und technischen Ausführungen von Steckverbindern entwickelt worden. Steckverbinder, die für den Einsatz bei Airbag-Zündsystemen konzipiert sind, müssen kompakt und raumsparend sein, da bei deren Einsatz im Lenkrad eines Kraftfahrzeugs sehr wenig Platz vorhanden ist. Ferner müssen diese Steckverbinder in ihrem Innern Raum bieten für Filter, mit denen verhindert werden soll, dass elektromagnetische Störungen zu einer unbeabsichtigten Auslösung des Zündsystems führen, beispielsweise Ferritkerne, sogenannte Ferritkerndrosseln. Um die zuverlässige und einfache Montage zu unterstützen, sollten Steckverbinder für die Kontaktierung von Airbag-Zündsystemen einfach verkabelt werden können, um den Einbau eines Airbag-Rückhaltesystems so einfach wie möglich zu gestalten. Bei bekannten Steckverbindern für Airbag-Systeme besteht das Steckergehäuse aus zwei Schalen, wobei in der unteren Schale der Steckkontakt und der Filter sowie Anschlussstifte für das Zuleitungskabel angeordnet sind und wobei das Zuleitungskabel mit seinen Enden an den Anschlussstiften verlötet oder verschweißt sind.

Die DE 101 46 430 A1 offenbart einen elektrischen Airbag-Steckverbinder mit einem vierteiligen Gehäuse, in welchem zwei gewinkelte elektrische Buchsenkontakte und eine elektrische Masseleitung angeordnet sind. Ein einzelner Buchsenkontakt und die Masseleitung sind innerhalb des Airbag-Steckverbinders über Löt- und/oder Crimpverbindungen mit jeweils einem Kabel elektrisch verbunden. In einem montierten Zustand des Airbag-Steckverbinders ist eine Ferritkerndrossel in einer elektrisch leitenden Verbindung mit einem der beiden Buchsenkontakte und der Masseleitung. Diese elektrisch leitende Verbindung erfolgt über eine Lötverbindung zwischen jeweils einem Leitungselement des betreffenden Buchsenkontakts bzw. der Masseleitung und einem jeweiligen Leitungsende einer Spule der Ferritkerndrossel. Die Buchsenkontakte sind nach deren Herstellung bereits gewinkelt, sodass sie auch in einem gewinkelten Zustand eingebaut werden.

Aus der DE 42 17 205 A1 ist ein Steckverbinder für Airbag-Anwendungen bekannt, der mit einem Flachleiterband verkabelt ist und bei dem die einzelnen Leiterbahnen von Kontaktstiften durchstochen werden und der elektrische Kontakt durch Aufbringen von Lötzinn gewährleistet wird. Der Arbeitsschritt des Auftragens von Lötzinn ist nicht nur umständlich, sondern bewirkt auch eine höhere Fehleranfälligkeit der Montagequalität und Kontaktierungszuverlässigkeit, da die Lötzinnarbeit am halb fertiggestellten Steckverbinder erfolgen muss.

Besonders hohen Stellenwert bei Kontaktierungsaufgaben von Airbag-Zündsystemen hat ein mediendichter Abgang des Kabels abgehend aus dem Zündsystem, Anzünder, da bei der Verwendung in Fahrzeugen grundsätzlich jederzeit mit Feuchtebelastungen zu rechnen ist.

Bei Steckverbindern mit einem starren Außengehäuse, deren Kabelabgang durch umspritztes Verschlussmaterial mediendicht ausgebildet werden soll, besteht das Problem eines Durchdringens des unter Druck in heißem Zustand aufgetragenen Verschlussmaterials axial über den Dichtbereich der das Kabel innerhalb des Kupplungselementes zu Dichtzwecken umschließenden Hülse. Der Grund hierfür besteht darin, dass bisher für die vorgenannte, zu Dichtzwecken eingesetzte Hülse elastisches Material verwendet worden ist, um die Hülse möglichst dicht unter radialer elastischer Verspannung in die zugehörige Öffnung des elektrischen Kupplungselementes einschieben zu können. Derartige Hülsen aus elastischem Material eignen sich gut für das Dichten eines Kabelabganges hinaus aus einem elektrischen Kupplungselement (Steckverbinderstecker). Nicht geeignet sind solche Hülsen aus elastischem Material allerdings bei Kabelabgängen von elektrischen Kupplungselementen, die für eine besonders hohe Dichtheit mit in heißem Zustand, flüssig unter hohem Druck aufgetragener Verschlussmasse gedichtet werden. Solche Verschlussmassen sind beispielsweise Thermoplaste, die in flüssigem Zustand unter hohem Druck aufgespritzt werden. Bei derartigen Kabel-Abgangsverschlüssen von elektrischen Kupplungselementen kommt es häufig vor, dass das flüssig aufgetragene Verschlussmaterial die als Dichtung eingesetzte Hülse an deren Außenumfang überströmt, so dass Verschlussmasse bis in die Kontaktzonen des Kupplungselementes eindringt und damit die Funktion der elektrischen Kontaktierung beeinträchtigt oder verhindert.

Die DE 10 2004 061 663 B3 schlägt zur Verbesserung der Abdichtungswirkung des Kabelabgangs bei gleichzeitig zuverlässiger elektrischer Kontaktierungsfunktion von Steckverbindern mit starrem Außengehäuse vor, das eine als Dichtung zwischen einem Kabelabgang und der Aufnahmeöffnung für das Kabel eines Kontaktträgers eingesetzte Hülse aus elastischem Material nur dann benötigt wird, wenn diese Hülse die Funktion einer selbsttätigen Dichtung besitzen soll. In solchen Fällen dient die Elastizität des Materials einer solchen Hülse dazu, dass die Hülse unter elastischer Verspannung einerseits dicht an dem Kabelumfang und andererseits dicht an der Innenmantelfläche der zylindrischen Aufnahmebohrung des Kontaktträgers anlegen, anpressen kann. Bei einem Kabelabgang, der durch eine aufgespritzte Verschlussmasse gedichtet wird, muss die Hülse dagegen keine eigenständige Dichtwirkung besitzen bzw. erzeugen. Die Dichtheit des Kabelabganges wird in diesem Fall ausschließlich von dem Verschlussmaterial erzeugt. Die Hülse hat hier lediglich die Aufgabe, ein Eindringen des flüssig unter hohem Druck aufgetragenen Verschlussmaterials in die Kontakträume des Kupplungselementes hinein sicher zu vermeiden.

Mit anderen Worten erkennt die Lehre der DE 10 2004 061 663 B3, dass bei Kabelabgängen in starren Kontaktträgern die Abdichtung allein durch ein eingespritztes, elastischen Verschlussmaterial erreicht werden kann und eine starre Hülse die Ausbreitung des eingespritzten Verschlussmaterials hinein in den Kontaktierungsbereich verhindert. Dies wird durch die Ausbildung der Hülse aus einem im Wesentlichen inkompressiblen Material erreicht. Bei einem solchen inkompressiblen Material kann die Hülse nicht mehr wie bei einer Ausbildung aus elastischem Material unter Überdeckung in die Aufnahmeöffnung verpresst eingeschoben werden, sondern es ist für die Lagerung eine Art Schiebepassung vorzusehen. Diese Passung ist derart auszulegen, dass die Hülse praktisch kraftlos bei einem möglichst geringen Spiel in die Aufnahmeöffnung des Kupplungselementes eingeschoben werden kann.

Diese Lösung der Kabelabgangsabdichtung ist nicht nur aufwändig, sondern die Dichtwirkung ist einzig von der dichtspeisenden Einspritzung des Verschlussmaterials abhängig.

Aus den Druckschriften JP 2007-87681 A und DE 38 23 598 A1 sind Zugentlastungseinrichtungen für Steckverbinder bekannt.

Eine weitere Steckverbindungslösung erkennt, dass durch eine Anordnung gebildet aus dem Kontaktelement, dem Kontaktträger, dem Kabel mit einem durch Umspritzung hergestellten Umgehäuses dieser Komponenten bei gleichzeitiger mechanischer Fixierung innerhalb des Umgehäuses ein in besonderer Weise mediendichter Verbund der lösbaren, elektrisch leitenden Kontaktierung geschaffen werden kann. Das bedeutet, dass ein Kontaktträger mit dem darin aufgenommenen Kontaktelement teilweise oder vollständig aussenseitig des Kontaktträgers umspritzt wird. Der Kontaktträger verfügt über eine mit einem Weichdichtelement abgedichteten Kabelabgang und einem optionalen Ferritkern, Ferritkerndrossel. Diese hinsichtlich mediendichter Eigenschaften weiterentwickelte Steckverbindungslösung ist vorteilhaft insbesondere für eine weitgehend axial fluchtende Anordnung von Kontaktelement und Kabel, d. h. einem Kabelabgang weitgehend ohne Winkel zum Steckelement.

Es ist Aufgabe der Erfindung, lösbare elektrisch leitende Verbindungen für Airbaganwendungen und Airbag-Zündsystemkontaktierungen in Fahrzeugen derart weiterzuentwickeln, dass deren mediendichter Aufbau verbessert sowie ein gewinkelter Kabelabgang unterstütz werden, Herstellung und Montage vereinfacht und die im Stand der Technik auftretenden Nachteile wenigstens teilweise reduziert werden. Auch besteht die Aufgabe der Erfindung darin, die winkelige Kabelabgangsituation in axialer Erstreckungsrichtung des Kontaktelementes bauraumreduziert zu gestalten.

Durch eine Anordnung gebildet aus dem Kontaktelement, dem Kontaktträger, dem Kabel mit einem durch Umspritzung hergestellten Umgehäuses dieser Komponenten bei gleichzeitiger mechanischer Fixierung innerhalb des Umgehäuses kann ein in besonderer Weise mediendichter Verbund der lösbaren, elektrisch leitenden Kontaktierung geschaffen werden. Das bedeutet, dass ein Kontaktträger mit dem darin aufgenommenen Kontaktelement teilweise oder vollständig aussenseitig des Kontaktträgers umspritzt wird, d. h. weitgehend vollständig umspritzt. Der Kontaktträger verfügt über eine mit einem Weichdichtelement abgedichteten Kabelabgang und einem optionalen Ferritkern, Ferritkerndrossel.

Um den winkeligen Leiterabgang (Kabelabgang) in einer bauraumreduzierenden Weise zu bewerkstelligen sieht die Erfindung vor, dass der winkelige Abgang nicht durch gewinkelte Kontaktelemente gebildet wird, sondern durch die Verwendung eines biegeschlaffen (verformungsfähigen) Leiters oder Kabels erfolgt, welcher durch Verformung in die gewünschte Winkellage relativ zur Erstreckungsachse bzw. Mittenlinie des Kontaktelementes gebracht wird. Dazu umfasst die weitgehend vollständige Umspritzung einen Bereich mit einem Labyrinth, welches den verformungsfähigen Leiter bzw. das verformungsfähige Kabel sowohl in seine Winkelposition bringt als auch gegen die verformungsbedingten elastischen Formänderungsanteile haltert.

Erfindungsgemäß wird eine vormontierte Einheit durch die Bildung einer Kontaktbaugruppe mit gewinkeltem bzw. seitlichem Leiterabgang bereitgestellt die geeignet ist, durch Umspritzen weiterverarbeitet zu werden. Die Kontaktbaugruppe ist aufgebaut durch. Kontaktelemente, die Weichelementdichtung und die optionale Ferritkerndrossel eingesetzt in den Kontaktträger. Die Elemente der Kontaktbaugruppe werden in ihrem konstruktiven Aufbau möglichst einfach gehalten, um die Herstellung und Funktion kostengünstig und ähnlich einer geraden Ausführung, am besten unter Verwendung von Gleichteilen wie beispielsweise gerade Kontaktelemente zu realisieren. Auf diese Weise wird die wirtschaftliche Herstellung einer mediendichten, gewinkelten Kontaktbaugruppe, bei der ein Höhenversatz bzw. eine Höhenkorrektur und eine nahezu beliebige Abgangsrichtung des oder der Leiter oder Kabels unter Beibehaltung eines einfachen Standardumspritzprozesses möglich. Die vormontierte Einheit umfasst weiterhin den oder die Leiter, welche entsprechend des Winkelabgangs verformt und durch das oder die Labyrinthe fixiert und gehaltert sind.

Anschließend erfolgt die Umspritzung der vormontierten Einheit derart, dass die weitgehend vollständige Umhüllung mit dem Umspritzungsmaterial realisiert wird, wobei stirnseitig des Kontaktträgers das Umspritzungsmaterial ausgespart bleibt, um das Kontaktelement für die Kontaktierungsaufgabe zugänglich zu haben. Das oder die Kabel, elektrischen Leitungen auf der Seite und hinter dem Kabelabgang des Kontaktträgers werden ebenfalls mit dem Umspritzungsmaterial umspritzt.

Die Werkstoffe des Kontaktträgers und des Umspritzungsmaterials sind aufeinander derart abgestimmt, sodass sich ein mediendichter Verbund ergibt.

Das Umgehäuse stellt quasi die äußere Hülle des Airbagsteckers dar, innerhalb der Umspritzung, d. h. innerhalb des durch die Umspritzung hergestellten Umgehäuses befindet sich die vormontierte Einheit. Auf diese Weise ist ein mediendichter Verbund gebildet, bestehend aus einem oder mehrerer Kontaktelemente, Weichelementdichtung, Ferritkerndrossel oder Abschlusskappe und Kontaktträger, welche umhüllt werden von dem Umgehäuse. Neben der mediendichten Umhüllung der vormontierten Einheit realisiert das Umgehäuse zusätzlich auch die Abdichtung hinsichtlich verschiedener Medien gegenüber dem Gehäuse von Airbag-Zündsystemen (dem sogenannten Anzünder). Die Erfindung sieht dazu die direkte funktionale Integration der Abdichtungsfunktion in die Umspritzung vor, dadurch, dass das Umspritzungsmaterial elastische und dichtungsähnliche Eigenschaften aufweist, ggf. durch geometrische Gestaltung der Außenkontur der Umspritzung ergänzt. Eine geeignete Geometrie ist beispielsweise eine Dichtlippe, ein Dichtkragen oder eine Wulst.

Abweichend von Lösungen des Standes der Technik ist die erfindungsgemäße, gewinkelte Ausführung der Kontaktbaugruppe mit Umspritzung verwirklicht durch den verformungsfähigen, d. h. biegeschlaffen Leiter (oder Kabel je nach Ausführung), welcher die Aufgabe des sonst notwendigen, gewinkelten Kontaktelements übernimmt und dieser Leiter in einem Labyrinth am Kontaktgehäuse vorzugsweise seitlich angeordnet und festgelegt. Dadurch wird und eine sehr kostengünstige Herstellung sowie die Minimierung des Bauraumbedarfes erreicht dadurch, dass der Leiter an sich und ohne weiteres Bauteil gewinkelt wird.

Das Labyrinth, welches durch seine Geometrie funktional sowohl Klemm- als auch Führungseigenschaften aufweist, legt den oder die abgehenden Leiter zueinander und/oder in einem Winkel zum Kontaktgehäuse fest, sodass sich für den Umspritzungsprozess und das Spritzgusswerkzeug eine optimale Ausformung unter anderem hinsichtlich der Abdichtungsflächen gegenüber der Kabelisolation ergibt.

Konstruktiv realisiert wird das Labyrinth als Element des Kontaktträgers. Das Labyrinth kann als separates Bauteil an dem Kontaktträger festgelegt sein oder einteilig mit dem Kontaktträger - beispielsweise durch einen Spritzguss-Herstellungsprozess - hergestellt sein. Das Labyrinth als funktionale Ergänzung des Kontaktträgers haltert und/oder positioniert den oder die abgehenden Leiter in einer abgewinkelten Position und sorgt für deren Fixierung bei dem Umspritzungsprozess.

Das Labyrinth, welches hier als Leiter-Labyrinthfixierung gestaltet ist, wird so angelegt, dass die Spritzgusswerkzeugöffnungsrichtung bei einem 90 Grad und einem 180 Grad Kontaktträgergehäuses durch versetzte Labyrinthklemm- und führungsrippen identisch ist und für den Leiter keine Werkzeugschieber erforderlich sind. Damit könnte im einfachsten Fall über einen wechselbaren Einsatz im Spritzgusswerkzeug aus einem 180 Grad-Kontaktträger ein 90 Grad Kontaktträger entstehen. Für die 90 Grad Ausführung werden aus der 180 Grad Kontaktträgervariante bekannte, identische Kontakt-, Dicht- und Entstörelemente (beispielsweise eine Ferritkerndrossel) benutzt.

Bei der Verwendung von zwei Leitern trennt eine mittige Kunststoffrippe beide Leiter voneinander. Dadurch kann je ein Labyrinth je Leiter mit einer individuell gestaltete Labyrinth-Klemmgeometrie ausgeführt werden, sodass die beiden Leiter unabhängig voneinander bauraumoptimiert (beispielsweise mit einem gemeinsamen Höhenversatz) oder spritzgusswerkzeugoptimiert (beispielsweise mit einem individuellen Seiten- oder Höhenversatz für die optimale Ausgestaltung der Trennebene) aus dem Airbagstecker austreten.

Die Umspritzung, welche das Umgehäuse bildet, ist durch einen beständigen Kunststoff hergestellt, der im Spritzverfahren verarbeitbar sein muss. Geeignet sind beispielsweise thermoplastische Elastomere. Soll die Umspritzung die direkte funktionale Integration der Abdichtungsfunktion zusätzlich gegenüber einem Airbag-Zündsystemgehäuse umfassen, muss das Umspritzungsmaterial Dichtungseigenschaften aufweisen. Geeignet sind dann beispielsweise Silikonwerkstoffe.

Unter Medien im Sinn der Erfindung werden in der Umwelt auftretende Einflüsse wie Feuchte, Wasser, Flüssigkeiten, schüttfähige Elemente wie Staub, Schmutz, Sand usw., Gas und Gemische aus den vorgenannten Medien verstanden.

Durch den erfindungsgemäßen winkeligen Airbagstecker ergibt sich in besonders vorteilhafter Weise die Verwendung geometrisch gleicher Kontaktelemente, d. h. es müssen keine gewinkelten Kontaktelemente für die winkelige Steckverbindung eingesetzt werden. Auch hinsichtlich der Weichelementdichtung(en) und Entstörelement(en) beispielsweise in Form von Ferritkerndrosseln sind diese identisch im Vergleich einer 180 Grad Version, d. h. einem zur Mittenlinie des Kontaktelementes fluchtenden Leiterabgang.

Weiterhin ist es durch die Erfindung möglich, einen geschlossenen und abgewinkelten Airbagstecker mehrteilig durch eine Spritzguss-Umspritzung herzustellen, welche durch die bisher erforderlichen abgewinkelten Kontaktelemente oder Kontaktträger nicht hätten montiert werden können.

Der erfindungsgemäße Kontaktträger bleibt in seiner einfachsten Ausführung für 180 Grad-Versionen erhalten und benötigt lediglich das Kabelführungsklemmlabyrinth. Dieses kann in einem Spritzgusswerkzeug-Wechseleinsatz geformt werden. Es ist möglich, dass ein Kombispritzgusswerkzeug für 90 Grad- und 180 Grad-Versionen einsetzbar ist. Dadurch, dass die Abwinkelung der Steckverbindung und der Kontaktelemente über den oder die verformbaren Leiter, mechanisch geführt bzw. gehaltert im Labyrinth erreicht wird, kann der Leitungsabgang in seiner Höhe relativ zur Kontaktierungsstelle (Interface) nahezu beliebig gewählt und dadurch der Bauraum vorteilhaft gestaltet werden. Die Vorteile der "quasi axialen" Bauform (180 Grad Abgang) des Kontaktträgers vor dem Umspritzen in Form eines Schutzes der Leitersilikondichtung gegen eintretende Umspritzmasse durch das Entstörelement, einfache Herstellung des Gehäuses, Unabhängigkeit vom Material der Leitungsisolation durch separate Silikondichtung bleiben erhalten. Mit Hilfe der Leiterführung durch das Labyrinth am Kontaktträger kann die Lage der Leiter in ihrer jeweiligen Position so festgelegt werden, dass eine optimale Lage für den folgenden Umspritzvorgang sichergestellt wird.

Durch die Weichelementdichtung, welche die Abdichtung des oder der Leiter gegenüber dem Kontaktträger und Kontaktelement bewerkstelligt, ist es in besonders vorteilhafter Weise nicht erforderlich, dass die Abdichtung durch das Umspritzungsmaterial geleistet werden muss. D. h., dass kein stoffschlüssiger Verbund des Umspritzungsmaterials mit dem Isolationsmaterial des Leiters (Kabel) realisiert werden muss, was hinsichtlich der Werkstoffmaterialpaarung von Isolation und Umspritzung häufig problematisch ist und die auftretenden Relativbewegungen des oder der Leiter einen stoffschlüssigen Verbund - wenn die Abdichtungsfunktion zwischen Umspritzung und Leiter-Isolationsmaterial gefordert ist - zerstört.

Durch die Umspritzung der vormontierten Einheit bestehend aus einem Kontaktträger mit Labyrinth, das den oder die Kontaktelemente, die Weichelementdichtung und die optionale Ferritdrossel aufnimmt, kann dieser so gebildete Steckverbindung durch einfaches Aufschieben auf die Kontaktpins des Airbag-Anzündersystems in Kontakt gebracht werden, die im Stand der Technik praktizierte Form der Kontaktierung durch einen Direktschweißprozess der Litze und der Kontaktpins wird also durch ein einfaches Aufstecken, Aufschieben ersetzt. Dies ist insbesondere deshalb sehr vorteilhaft, weil der Direktschweißprozess aufgrund der unterschiedlichen Geometrien der zu verschweißenden Elemente (Kontaktpin ist rund, Litze ist ein Litzenbündel, Litzenbüschel) sehr aufwändig ist und die Zugänglichkeit zur Schweißstelle erfordert. Durch die geschaffene Möglichkeit, für die Kontaktierung steckerseitig Kontaktelemente in Form eines oder mehrerer Steckkontaktkästen einzusetzen, erfolgt das Anschlagen der Leitungen, stromführenden Kabel und damit die oder der Litzen durch Crimpen oder Schweißen vor der Montage.

Nicht zuletzt unterstützt die Erfindung praktisch sehr flexibel nahezu jeden beliebigen Abgangswinkel ohne das innerhalb der Steckverbindung die Verwendung winkelangepasster Kontaktträger und/oder Kontaktelemente erforderlich werden dadurch, dass die verformungsfähigen Leiter entsprechend der erforderlichen Abgangswinkel verformt und gehaltert durch das jeweilige Labyrinth werden.

Die Erfindung wird im Folgenden anhand eines exemplarischen Ausführungsbeispiels in Verbindung mit der Figur näher erläutert. Dabei zeigt:
- Fig. 1: die Darstellung der Steckverbindung für Airbag-Zündsysteme in einer Schnitt-Vorderansicht sowie einer Seiten-Ausschnittansicht und einer Schnitt-Draufsicht.

Figur 1 stellt die Steckverbindung für Airbag-Zündsysteme in einer ersten Ausführungsform, bestehend aus Airbag-Anzündergehäuse 100 und einem Airbagstecker 1 dar. Innerhalb des Kontaktträgers 10 sind das Kontaktelement 2 mit dem über die Crimpverbindung 3 daran festgelegten Leiter (stromführendes Kabel) 6, die Weichelementdichtung 4 sowie optional die Ferritkerndrossel 5 angeordnet. Außenseitig des Kontaktträgers 10 ist eine Umspritzung, Umspritzungsmaterial 20 auf dem gesamten Umfang aufgebracht und auf der Kabelabgangsseite darüber hinauskragend, sodass die Leitung, stromführendes Kabel 6 in einem Kabelabschnitt sowie das Labyrinth 30 ebenfalls von dem Umspritzungsmaterial 20 umfasst ist und gleichfalls der Kontaktträger 10 und/oder die Ferritkerndrossel 5 stirnseitig überdeckt.

Im gezeigten Ausführungsbeispiel sind zwei Leiter 6 mit einem Abgangswinkel von in etwa 90 Grad verbaut, die Erfindung ist auch mit einem Leiter 6 oder einer Mehrzahl von Leitern 6 und verschiedenen Abgangwinkeln umsetzbar.

In Figur 1 sind zwei Labyrinthe 30 gezeigt, welche jeweils einem Leiter 6 zugeordnet und durch die Mittenrippe 32 gehaltert und voneinander getrennt sind. Die Labyrinthe 30 sind durch wenigstens eine Labyrinthrippe 31 gebildet, im gezeigten Beispiel sind es jeweils zwei Labyrinthrippen 31. Der jeweilige Leiter 6 wird ausgehend aus der Ferritkerndrossel 5 bogenförmig verformt und durch die Labyrinthrippen 31 mit dem gezeigten Abgangwinkel (d. h. dem gezeigten winkeligen Abgang relativ zur Mittenlinie ML der Kontaktelemente 2) von etwa 90 Grad sowohl gehaltert als auch fixiert. Um den Versatz der Leiter 6 in zwei Ebenen, wie die in der Vorderansicht und der Ansicht Z der Figur 1 gezeigt, zu bewerkstelligen sind die den jeweiligen Leitern 6 zugeordneten Labyrinthrippen 31 geometrisch unterschiedlich ausgebildet und getrennt durch die Mittenrippe 32.

Am in Steckrichtung stirnseitigen Ende des Kontaktträgers 10 ist kein Umspritzungsmaterial 20 vorgesehen, sodass das Kontaktträger 10 und das Kontaktelement 2 zugänglich sind und der oder die Steckkontaktpins 101 des Airbag-Anzünders einschiebbar sind. D. h. die Umspritzung 20 umhüllt den Kontaktträger 10 vollständig und vollflächig mit Ausnahme des stirnseitigen Zugangs für das Kontaktelement 2.

Die Umspritzung 20 verfügt außenseitig über einen Absatz 21, der mit einer Rastnase 22 zusammenwirkt, um eine Abdichtung des Airbagsteckers 1 für Airbag-Zündsysteme gegenüber dem Airbag-Anzündergehäuse 100, welches hier als Einschuböffnung für den Airbagstecker 1 ausgebildet ist, abzudichten. Auf diese Weise ist ein separater O-Ring oder anderes Dichtelement nicht erforderlich, die Abdichtung erfolgt integrativ durch den Absatz 21 und die Rastnase 22. In diesem Fall kann zu Verbesserung der Abdichtungsfunktion das Umspritzungsmaterial 20 aus einem Silikonwerkstoff gebildet sein.

Die Weichelementdichtung 4 dichtet den oder die Leiter 6 gegen den Kontaktträger 10, stützt sich axial gegen eine Schulter, Absatz des Kontaktträgers ab und liegt an der Ferritkerndrossel 5 an. Wird die Variante des erfindungsgemäßen Aufbaus ohne Ferritkerndrossel 5 realisiert, wird stattdessen eine Abschlusskappe (nicht dargestellt) angeordnet. Die Ferritkerndrossel 5 oder die Abschlusskappe sorgen für die axialen Anlageflächen für die Weichelementdichtung 4, sodass das Umspritzungsmaterial 20 beim Umspritzungsvorgang nicht in den Kontaktkasten 2 eindringen kann.

### Bezugszeichenliste

- 1: Airbagstecker
- 2: Kontaktelement
- 2': Rastlanze
- 3: Crimpverbindung
- 4: Weichelementdichtung
- 5: Ferritkerndrossel
- 6: Leiter (verformbarer Leiter, stromführendes Kabel)

- 10: Kontaktträger

- 20: Umspritzung, Umspritzungsmaterial
- 21: Absatz, konzentrische Ringschulter
- 22: Rastnase

- 30: Labyrinth
- 31: Labyrinthrippe
- 32: Mittenrippe

- 100: Airbag-Anzündergehäuse
- 101: Steckkontaktpin des Airbag-Anzünders

- ML: Mittenlinie des Kontaktelements

## Patentansprüche

1. Steckverbindung für Airbag-Zündsysteme, aufweisend ein Airbag-Anzündergehäuse (100) und einen Airbagstecker (1), aufweisend einen Kontaktträger (10), in dem zwei Kontaktelemente (2) und jeweils ein an den Kontaktelementen (2) angeschlagener verformungsfähiger Leiter (6) angeordnet sind, wobei der Kontaktträger (10) wenigstens bereichsweise mit einem Umgehäuse versehen ist, welches mittels einer Umspritzung mit Umspritzungsmaterial (20) hergestellt ist, wobei das Umgehäuse eine Kontur zur mechanischen Verriegelung mit einer Rastkontur des Anzündergehäuses (100) und gleichzeitiger Dichtfunktion aufweist, **dadurch gekennzeichnet, dass** der Kontaktträger (10) zwei innerhalb des Umgehäuses angeordnet Labyrinthe (30) aufweist, sodass die zwei Leiter (6) in einem winkeligen Abgang relativ zur Mittenlinie (ML) der Kontaktelemente (2) gehaltert sind.

2. Steckverbindung für Airbag-Zündsysteme gemäß Anspruch 1, **dadurch gekennzeichnet, dass** die Labyrinthe (30) durch eine Mittenrippe (32) sowohl an dem Kontaktträger (10) gehaltert als auch voneinander getrennt sind.

3. Steckverbindung für Airbag-Zündsysteme gemäß Anspruch 1, **dadurch gekennzeichnet, dass** die Labyrinthe (30) durch jeweils wenigstens eine erste Labyrinthrippe (31) gebildet sind.

4. Steckverbindung für Airbag-Zündsysteme gemäß Anspruch 3, **dadurch gekennzeichnet, dass** die Labyrinthe (30) durch jeweils wenigstens eine zweite Labyrinthrippe (31) mit einer zu der jeweils ersten Labyrinthrippe (31) abweichenden Geometrie gebildet sind.

5. Steckverbindung für Airbag-Zündsysteme gemäß Anspruch 1, **dadurch gekennzeichnet, dass** die Leiter (6) in einem Winkel von 90 Grad relativ zur Mittenlinie (ML) der Kontaktelemente (2) abgehen.

6. Steckverbindung für Airbag-Zündsysteme gemäß Anspruch 1, **dadurch gekennzeichnet, dass** die Leiter (6) in der Projektionsebene normal zur Abgangsrichtung außermittig zur Mittenlinie (ML) und zueinander versetzt angeordnet sind.

7. Steckverbindung für Airbag-Zündsysteme gemäß Anspruch 1, **dadurch gekennzeichnet, dass** die weitgehend vollständige Umhüllung des Kontaktträgers (10) durch Umspritzungsmaterial (20) auf der Kontaktseite stirnseitig ausgespart ist, um das Kontaktelement (2) für die Kontaktierungsaufgabe zugänglich zu halten.

8. Steckverbindung für Airbag-Zündsysteme gemäß Anspruch 1, **dadurch gekennzeichnet, dass** innerhalb des Kontaktträgers (10) eine Weichelementdichtung (4) zur Abdichtung der Leiter (6) angeordnet ist.

9. Steckverbindung für Airbag-Zündsysteme gemäß Anspruch 8, **dadurch gekennzeichnet, dass** die Abdichtung der Leiter (6) zum Gehäuse des Kontaktträgers (10) erfolgt.

10. Steckverbindung für Airbag-Zündsysteme gemäß Anspruch 1, **dadurch gekennzeichnet, dass** innerhalb des Kontaktträgers (10) eine Ferritkerndrossel (5) zur Abschirmung der Leiter (6) angeordnet ist.

11. Steckverbindung für Airbag-Zündsysteme gemäß Anspruch 8 und 10, **dadurch gekennzeichnet, dass** die Ferritkerndrossel (5) und die Weichelementdichtung (4) innerhalb des Kontaktträgers (10) um die Leiter (6) herum angeordnet sind.

12. Steckverbindung für Airbag-Zündsysteme gemäß Anspruch 1, **dadurch gekennzeichnet, dass** die Umspritzung eine Rastnase (22) aufweist, die in einen Ringspalt am Airbag-Anzündergehäuse (100) dichtend eingreift, sodass eine Abdichtung des Airbagsteckers (1) gegenüber dem Airbag-Anzündergehäuse (100) erfolgt.

13. Steckverbindung für Airbag-Zündsysteme gemäß Anspruch 12, **dadurch gekennzeichnet, dass** die Umspritzung benachbart zur Rastnase (22) eine schräge Rampe und einen Hinterschnitt aufweist, wobei der Hinterschnitt als umlaufende Nut ausgebildet ist.

14. Steckverbindung für Airbag-Zündsysteme gemäß Anspruch 1, **dadurch gekennzeichnet, dass** die zwei Kontaktelemente (2) jeweils eine Rastlanze (2') aufweisen, welche in der Endlage des Kontaktelementes (2) innerhalb des Kontaktträgers (10) in einer Raststellung formschlüssig gegenüber einem Absatz im Kontaktträger (10) eingerastet sind.

## Claims

1. Plug-in connection for airbag deployment systems, having an airbag igniter housing (100) and an airbag plug (1), having a contact carrier (10), in which two contact elements (2) and a deformable conductor (6) which is attached to the contact elements (2) are arranged, wherein the contact carrier (10) is provided at least in regions with an enclosure, which is produced by means of an encapsulation comprising encapsulation material (20), wherein the enclosure has a contour for mechanically locking with a latching contour of the igniter housing (100) and a simultaneous sealing function, **characterized in that** the contact carrier (10) has two labyrinths (30) arranged within the enclosure, so that the two conductors (6) are held so as to exit in an angled manner relative to the centre line (ML) of the contact elements (2).

2. Plug-in connection for airbag deployment systems according to Claim 1, **characterized in that** the labyrinths (30) are both held on the contact carrier (10) and separated from one another by a central rib (32).

3. Plug-in connection for airbag deployment systems according to Claim 1, **characterized in that** the labyrinths (30) are formed by in each case at least one first labyrinth rib (31).

4. Plug-in connection for airbag deployment systems according to Claim 3, **characterized in that** the labyrinths (30) are formed by in each case at least one second labyrinth rib (31) having a geometry which differs from the respectively first labyrinth rib (31).

5. Plug-in connection for airbag deployment systems according to Claim 1, **characterized in that** the conductors (6) exit at an angle of 90 degrees relative to the centre line (ML) of the contact elements (2).

6. Plug-in connection for airbag deployment systems according to Claim 1, **characterized in that** the conductors (6) are arranged eccentrically with respect to the centre line (ML) and offset with respect to one another in the projection plane normal to the exit direction.

7. Plug-in connection for airbag deployment systems according to Claim 1, **characterized in that** the largely complete sheathing of the contact carrier (10) by encapsulation material (20) is omitted at the end side of the contact side in order to keep the contact element (2) accessible for the contact-making task.

8. Plug-in connection for airbag deployment systems according to Claim 1, **characterized in that** a soft element seal (4) for sealing off the conductors (6) is arranged within the contact carrier (10).

9. Plug-in connection for airbag deployment systems according to Claim 8, **characterized in that** the conductors (6) are sealed off from the housing of the contact carrier (10).

10. Plug-in connection for airbag deployment systems according to Claim 1, **characterized in that** a ferrite core choke (5) for shielding the conductors (6) is arranged within the contact carrier (10).

11. Plug-in connection for airbag deployment systems according to Claims 8 and 10, **characterized in that** the ferrite core choke (5) and the soft element seal (4) are arranged around the conductors (6) within the contact carrier (10).

12. Plug-in connection for airbag deployment systems according to Claim 1, **characterized in that** the encapsulation has a latching lug (22), which engages in a sealing manner into an annular gap on the airbag igniter housing (100), so that the airbag plug (1) is sealed off with respect to the airbag igniter housing (100).

13. Plug-in connection for airbag deployment systems according to Claim 12, **characterized in that** the encapsulation has an oblique ramp and an undercut adjacent to the latching lug (22), wherein the undercut is formed as an encircling groove.

14. Plug-in connection for airbag deployment systems according to Claim 1, **characterized in that** the two contact elements (2) each have a latching lance (2'), which latching lances, in the end position of the contact element (2) within the contact carrier (10), are latched in a form-fitting manner with respect to a shoulder in the contact carrier (10) in a latching position.

## Revendications

1. Connecteur enfichable pour systèmes d'allumage d'airbag, comprenant un boîtier (100) d'allumeur d'airbag et une prise (1) d'airbag comprenant un support de contact (10) dans lequel sont agencés deux éléments de contact (2) et respectivement un conducteur déformable (6) fixé aux éléments de contact (2), le support de contact (10) étant pourvu, au moins par endroits, d'une enveloppe qui est réalisée par surmoulage avec un matériau de surmoulage (20), l'enveloppe comprenant un contour pour le verrouillage mécanique avec un contour d'encliquetage du boîtier d'allumeur (100) et ayant simultanément une fonction d'étanchéité, **caractérisé en ce que** le support de contact (10) comprend deux labyrinthes (30) aménagés à l'intérieur de l'enveloppe, de sorte que les deux conducteurs (6) soient maintenus selon une disposition angulaire de sortie par rapport à la ligne médiane (ML) des éléments de contact (2).

2. Connecteur enfichable pour systèmes d'allumage d'airbags selon la revendication 1, **caractérisé en ce que** les labyrinthes (30) sont maintenus à la fois sur le support de contact (10) et séparés l'un de l'autre par une nervure centrale (32).

3. Connecteur enfichable pour systèmes d'allumage d'airbags selon la revendication 1, **caractérisé en ce que** les labyrinthes (30) sont formés chacun par au moins une première nervure (31) de labyrinthe.

4. Connecteur enfichable pour systèmes d'allumage d'airbags selon la revendication 3, **caractérisé en ce que** les labyrinthes (30) sont formés chacun par au moins une deuxième nervure (31) de labyrinthe ayant une géométrie différente de celle de la première nervure (31) de labyrinthe.

5. Connecteur enfichable pour systèmes d'allumage d'airbags selon la revendication 1, **caractérisé en ce que** les conducteurs (6) sont agencés selon un angle de 90 degrés par rapport à la ligne médiane (ML) des éléments de contact (2).

6. Connecteur enfichable pour systèmes d'allumage d'airbags selon la revendication 1, **caractérisé en ce que** les conducteurs (6) sont agencés dans un plan de projection perpendiculairement à la direction de sortie, de manière excentrée par rapport à la ligne médiane (ML) et décalés l'un de l'autre.

7. Connecteur enfichable pour systèmes d'allumage d'airbags selon la revendication 1, **caractérisé en ce que** le recouvrement en grande partie complet du support de contact (10) par le matériau de surmoulage (20) est évidée sur la face avant côté contacts afin de maintenir l'élément de contact (2) accessible pour la fonction de contact.

8. Connecteur enfichable pour systèmes d'allumage d'airbags selon la revendication 1, **caractérisé en ce qu'**un joint d'étanchéité (4) à élément souple est agencé à l'intérieur du support de contact (10) pour assurer l'étanchéité des conducteurs (6).

9. Connecteur enfichable pour systèmes d'allumage d'airbags selon la revendication 8, **caractérisé en ce que** les conducteurs (6) sont rendus étanches par rapport au support de contact (10).

10. Connecteur enfichable pour systèmes d'allumage d'airbag selon la revendication 1, **caractérisé en ce qu'**à l'intérieur du support de contact (10) est agencée une bobine d'arrêt à noyau de ferrite (5) pour blinder les conducteurs (6).

11. Connecteur enfichable pour systèmes d'allumage d'airbags selon les revendications 8 et 10, **caractérisé en ce que** la bobine d'arrêt à noyau de ferrite (5) et le d'étanchéité (4) à élément souple sont agencés à l'intérieur du support de contact (10) autour des conducteurs (6).

12. Connecteur enfichable pour systèmes d'allumage d'airbags selon la revendication 1, **caractérisé en ce que** le surmoulage comprend un nez d'encliquetage (22) qui s'engage de manière étanche dans un interstice annulaire du boîtier (100) d'allumeur d'airbag, de sorte qu'une étanchéité du connecteur d'airbag (1) par rapport au boîtier (100) d'allumeur d'airbag est assurée.

13. Connecteur enfichable pour systèmes d'allumage d'airbags selon la revendication 12, **caractérisé en ce que** le surmoulage comprend, à proximité du nez d'encliquetage (22), une rampe inclinée et une contre-dépouille, la contre-dépouille étant réalisée sous forme de rainure périphérique.

14. Connecteur enfichable pour systèmes d'allumage d'airbags selon la revendication 1, **caractérisé en ce que** les deux éléments de contact (2) comprennent chacun une lance d'encliquetage (2') qui, dans la position finale de l'élément de contact (2) à l'intérieur du support de contact (10), est encliquetée par complémentarité de forme dans une position d'encliquetage par rapport à un épaulement présent dans le support de contact (10).
